# EUROPÄISCHE PATENTANMELDUNG

(11) **EP 0 173 169 A1**
(43) Veröffentlichungstag der Anmeldung: **05.03.1986**
(21) Anmeldenummer: 85110201.2
(22) Anmeldetag: 14.08.1985
(51) Int. Cl.: B23Q 3/08, B25B 5/00

(54) **Schwenkspanner**

(30) Priorität: 22.08.1984 DE 3430930
(71) Anmelder: APPLIED POWER INC., Milwaukee, Wisconsin 53201 (US)
(72) Erfinder: Bolderman, Dirk Cornelis, NL-3834 XS Leusden (NL)
(74) Vertreter: Franke, Karl Wilhelm, Dr.

(57) **Zusammenfassung**

Gemäß der Erfindung sind bei einem Schwenkspanner, der zum Festlegen insbesondere eines Werkstücks oder eines Werkzeugs bei einer Bearbeitungsmaschine dienen kann, zur Erzielung voneinander unabhängig ausführbarer Axial- und Schwenkbewegungen eines von einem Spannkolben (3) über eine Spannkolbenstange (2) betätigbaren Spannarmes (4) im Verlaufe einer Führungsnut an einer Führungsstange (10) der Reihe nach ein erster Axialabschnitt (18), ein Schraubenwendelstück (7) und ein zweiter Axialabschnitt (19) vorgesehen, die nacheinander mit wenigstens einer Führungskugel (8) im Spannkolben (3) zusammenwirken und dabei zuerst einen rein axialen Ausfahrhub von Spannkolbenstange (2) und Spannarm (4) ohne Drehbewegung, dann eine reine Verdrehung der Spannkolbenstange (2) unter Schwenkung des Spannarmes (4) um die Achse der Spannkolbenstange (2) und schließlich einen wieder rein axialen Spannhub in Einfahrrichtung der Spannkolbenstange (2) auslösen. Eine vor dem Beginn des Spannvorganges zu lösende Arretiereinrichtung (14) sorgt für eine automatische Festlegung von Spannkolbenstange (2) und Spannarm (4) bei einem Absinken des Druckmitteldruckes, während längs des Weges der Spannkolbenstange (2) angeordnete Näherungsschalter (27) eine elektronische Hubrückmeldung ermöglichen.

## Beschreibung

Die Erfindung betrifft einen Schwenkspanner zum Festlegen eines Objekts an einem Träger und insbesondere zum Festspannen eines Werkstücks oder eines Werkzeugs an einer Bearbeitungsmaschine mit einem Spannzylinder, in dem auf einer drehfest gehaltenen Führungsstange ein mit einem Druckmittel beaufschlagbarer Spannkolben axial verschiebbar geführt ist, mit dem eine Spannkolbenstange fest verbunden ist, die an ihrem aus dem Spannzylinder herausragenden freien Ende einen Spannarm trägt und im Zuge der Verschiebung des Spannkolbens entlang der diesen unter Eintreten in einen Hohlraum in der Spannkolbenstange durchsetzenden Führungsstange außer einer Axialverstellung gemeinsam mit dem Spannkolben und dem Spannarm auch eine durch eine Schraubenwendel an der Führungsstange bestimmte Drehbewegung un ihre Achse erfährt, die den Spannarm um diese Achse schwenken läßt.

Ein Schwenkspanner dieser Art ist bekannt aus der DE-PS 29 09 464. Bei diesem bekannten Schwenkspanner ist die Führungsstange in Form eines mit dem Boden des Spannzylinders fest verbundenen Schwenkstabes ausgebildet, der quadratischen Querschnitt aufweist und an seinem freien oberen Ende zu einer Schraubenwendel verdrillt ist. An dem verdrillten Ende kommt der Schwenkstab in Eingriff mit einer an einer Innenschulter in der hohlen Spannkolbenstange anliegenden Führungsscheibe, die bei ihrem Entlanggleiten auf dem Schwenkstab im Zuge der Spannbewegung von Spannkolben, Spannkolbenstange und Spannarm diesen zunächst eine kombinierte Schwenk- und Axialbewegung ausführen läßt, auf die dann eine mehr oder weniger ausgedehnte reine Axialbewegung folgen kann. Die verschiedenen Spannbewegungsphasen sind dabei nicht voneinander getrennt und laufen unter einem einheitlichen Antriebsschub auf den Spannkolben ab. Eine derartige kombinierte Spannbewegung erweist sich jedoch in der Praxis bei modernen Bearbeitungsstation vielfach als störend und unbequem vor allem für einen voll- oder halbautomatischen Arbeitsablauf.

Der Erfindung liegt daher die Aufgabe zugrunde, einen Schwenkspanner der eingangs erwähnten Art so auszubilden, daß sich die Spannbewegung in ihren einzelnen Phasen gesondert steuern läßt, wobei insbesondere dafür gesorgt werden soll, daß die Spannkolbenstange zunächst ohne Drehbewegung und damit ohne Schwenkbewegung des Spannarmes um ein Teilstück ihrer Länge ausgefahren werden kann, daß danach über eine Drehbewegung der Spannkolbenstange ohne deren weiteres Ausfahren die Schwenkbewegung des Spannarmes ausgelöst werden kann und daß schließlich bei ausgeschwenktem Spannarm ein Rückhub der Spannkolbenstange als eigentliche Spannbewegung ausgeführt werden kann, um das jeweilige Objekt festzulegen.

Die gestellte Aufgabe wird gemäß der Erfindung dadurch gelöst, daß die Führungsstange eine Führungsnut mit einem ersten Axialabschnitt und einem zweiten Axialabschnitt sowie einem diese verbindenden Schraubenwendelstück aufweist, auf denen wenigstens eine im Spannkolben oder in der Spannkolbenstange gehaltene Führungskugel abrollt, und daß die Führungsstange ihrerseits unter Antrieb durch einen unabhängig vom Spannkolben mit Druckmittel beaufschlagbaren Führungskolben relativ zum Spannkolben und zur Spannkolbenstange im Spannzylinder in axialer Richtung verstellbar ist.

Mit der erfindungsgemäß gewählten Ausbildung für einen Schwenkspanner kann konstruktiv und funktionell einfach erreicht werden, daß die Spannkolbenstange eine Drehung um ihre Achse ausführen und dabei dem Spannarm eine Schwenkbewegung aufprägen kann, ohne daß dabei die Spannkolbenstange weiter ausfährt. Umgekehrt vollziehen sich die Axialbewegungen von Spannkolben, Spannkolbenstange und Spannarm unabhängig von der erwähnten Dreh- bzw. Schwenkbewegung. Axial- und Dreh- bzw. Schwenkbewegungen sind also völlig voneinander entkoppelt und einzeln steuerbar.

Vorteilhafte Ausgestaltungen und Weiterbildungen der Erfindung ergeben sich im einzelnen aus den Unteransprüchen; dabei sind insbesondere die Möglichkeit einer zuverlässigen Spannarmarretierung beispielsweise bei Druckausfall im Druckmittelsystem und einer abgestuften Bewegungsüberwachung mit elektronischer Hubrückmeldung über Näherungsschalter als bedeutsam hervorzuheben.

Zusammenfassend läßt sich der erfindungsgemäß ausgebildete Schwenkspanner als eine Vorrichtung zum Spannen eines Objekts und insbesondere eines Werkstücks oder eines Werkzeugs beschreiben, die eine doppelt wirkende Spannzylinderanordnung mit einem Spannkolben, einer damit verbundenen Spannkolbenstange und einem an deren freiem Ende sitzenden Spannarm aufweist. Dabei ist die Spannkolbenstange aus einem auch den Spannzylinder mit dem Spannkolben aufnehmenden Gehäuse ein- und ausfahrbar und unter Steuerung durch eine Führungseinrichtung mit zumindest einer in einer Schraubenwendelnut laufenden Führungskugel zusammen mit dem dabei schwenkenden Spannarm um ihre Achse drehbar. Die Führungseinrichtung weist eine Führungsstange auf, die axial durch den Spannkolben hindurchgeht und in einen Hohlraum in der Spannkolbenstange mehr oder weniger weit einfahrbar ist. Die Führungsstange ist in einem Führungsring drehfest geführt, der den Spannzylinder abschließt, und trägt kopfseitig einen Führungskolben, der in einem Führungszylinder arbeitet, der an den Führungsring anschließt. Rund um die Spannkolbenstange ist auf der der Führungseinrichtung abgewandten Seite eine Arretiereinrichtung angeordnet, die mit Arretierelementen in Form von Keilen oder Konen auf die Spannkolbenstange einwirken kann, eine Arretierfeder enthält und mittels eines Lösekolbens lösbar ist, der die Spannkolbenstange in Form eines Ringkolbens umschließt. Die Führungsstange weist weiter eine Führungsnut auf, die spannkolbenseitig und führungskolbenseitig je einen Axialabschnitt und dazwischen, beide miteinander verbindend ein Schraubenwendelstück aufweist. Im eingefahrenen Zustand der Spannkolbenstange liegen der Spannkolben und der Führungskolben an dem Führungsring an. Die Spannkolbenstange ist bei Betätigung des Spannkolbens unter Führung an dem führungskolbenseitigen Axialabschnitt der Führungsnut ohne Drehung ausfahrbar, wenn der Lösekolben beaufschlagt ist. Weiter ist bei beaufschlagtem Lösekolben der Führungskolben durch entsprechende Druckmittelzufuhr von dem Führungsring weg bewegbar, wobei die Spannkolbenstange durch die Wechselwirkung zwischen der Führungskugel und dem Schraubenwendelstück der Führungsnut um ihre Achse gedreht wird und damit den Spannarm schwenken läßt. Schließlich ist bei beaufschlagtem Lösekolben die Spannkolbenstange unter Führung an dem spannkolbenseitigen Axialabschnitt der Führungsnut um ein Teilstück ihrer Ausfahrbewegung wieder einfahrbar und dabei gegen das jeweilige Objekt spannbar.

Für die weitere Erläuterung der Erfindung wird nunmehr auf die Zeichnung Bezug genommen, in der ein bevorzugtes Ausführungsbeispiel für einen Schwenkspanner gemäß der Erfindung veranschaulicht ist. Dabei zeigen in der Zeichnung:
Fig. 1 einen Längsschnitt durch einen erfindungsgemäß ausgebildeten Schwenkspanner,
Fig. 2 einen Schnitt durch die Darstellung von Fig. 1 entlang der Schnittlinie A - A in Fig. 1,
Fig. 3 einen Schnitt durch die Darstellung von Fig. 1 entlang der Schnittlinie B - B in Fig. 1 und
Fig. 4 einen Schnitt durch die Darstellung von Fig. 1 entlang der Schnittlinie C - C in Fig. 1.

Der in der Zeichnung dargestellte Schwenkspanner eignet sich zum Festlegen eines Objekts auf einem Träger und insbesondere zum Festspannen eines Werkstücks oder eines Werkzeugs bei einer Bearbeitungsmaschine, die auf einen voll- oder halbautomatischen Arbeitsablauf eingerichtet sein kann.

Grundbauteile des gezeigten Schwenkspanners sind eine doppelt wirkende Spannzylinderanordnung 1, ein Spannkolben 3 mit einer angesetzten Spannkolbenstange 2 und ein mit der Spannkolbenstange 2 verbundener Spannarm 4.

Die Spannkolbenstange 2 ist aus einem auch einen den Spannkolben 3 aufnehmenden Spannzylinder 5 enthaltenden Gehäuse 6 ein- und ausfahrbar und mit Hilfe einer Führungseinrichtung, die zumindest eine in einer Führungsnut mit einem Schraubenwendelstück 7 laufende Führungskugel 8 aufweist, zusammen mit dem dabei schwenkenden Spannarm 4 um ihre Achse 9 drehbar.

Die Führungseinrichtung weist eine Führungsstange 10 auf, die axial durch den Spannkolben 3 hindurchgeht und in die Spannkolbenstange 2 ein- und ausfahrbar ist. Die Führungsstange 10 ist in einem Führungsring 11 drehfest geführt und trägt kopfseitig einen Führungskolben 12, der in einem Führungszylinder 13 arbeitet, der an den Führungsring 11 - in der Zeichnung nach rechts hin - anschließt. Der Führungsring 11 schließt auf diese Weise den Spannzylinder 5 für den Spannkolben 3 ab.

Auf der der Führungseinrichtung gegenüberliegenden Seite ist eine Arretiereinrichtung 14 angeordnet, die mit Arretierelementen 15 in Form von im Ausführungsbeispiel geteilten Konen auf die Spannkolbenstange 2 einwirken kann, eine Arretierfeder 16 aufweist und mittels eines Lösekolbens 17 lösbar ist, der die Spannkolbenstange 2 in einem Entarretierzylinder 24 als Ringkolben umgibt.

Die Führungsstange 10 enthält eine Führungsnut, die spannkolbenseitig und führungskolbenseitig je einen Axialabschnitt 18 bzw. 19 und dazwischen, beide miteinander verbindend, das Schraubenwendelstück 7 aufweist.

Die ganze Anordnung ist so getroffen, daß bei eingefahrenem Zustand der Spannkolbenstange 2 der Spannkolben 3 und der Führungskolben 12 an dem Führungsring 11 anliegen. Die Spannkolbenstange 2 ist durch Betätigung des Spannkolbens 3 mittels entsprechender Druckmittelbeaufschlagung unter Führung an dem führungskolbenseitigen Axialabschnitt 18 der Führungsnut mit Hilfe der Führungskugel 8 ohne Drehbewegung über einen Weg ausfahrbar, der in Fig. 1 durch einen Doppelpfeil 20 angedeutet ist. Es versteht sich, daß dabei der Lösekolben mit Druckmittel beaufschlagt ist und die Arretierelemente 15 entgegen der Arretierfeder 16 in ihre Lösestellung zurückdrückt. Ist der Lösekolben 17 nicht mit Druckmittel beaufschlagt, so drückt die Arretierfeder 16 die Arretierelemente 15 in ihre Arretierstellung, in der sie die Spannkolbenstange 2 sicher festhalten. Der Führungskolben 12 kann durch entsprechende Druckmittelbeaufschlagung von dem Führungsring 11 weg bewegt werden, wobei die Spannkolbenstange 2 durch Wechselwirkung zwischen der Führungskugel 8 und dem Schraubenwendelstück 7 der Führungsnut um ihre Achse gedreht wird und dem Spannarm 4 eine entsprechende Schwenkbewegung aufprägt. Anschlie-Bend kann die Spannkolbenstange 2 bei druckmittelbeaufschlagtem Lösekolben 17 ohne Drehbewegung unter Führung der Führungskugel 8 an dem spannkolbenseitigen Axialabschnitt 19 der Führungsnut wieder um ein Teilstück ihres Hubes eingefahren werden, dessen Länge in Fig. 1 durch einen Doppelpfeil 21 angedeutet ist. Dieser Bewegungsabschnitt steht für das eigentliche Festspannen des jeweiligen Objekts zur Verfügung.

Es versteht sich, daß im Gehäuse 6 Bohrungen und Kanäle vorgesehen sind, durch die hindurch das Druckmittel für die Beaufschlagung der verschiedenen Kolben, nämlich des Spannkolbens 3, des Führungskolbens 12 und des Lösekolbens 17 zu den jeweiligen Zylindern 5, 13 und 24 hin und davon weg strömen kann. Dies ist jedoch konventionelle Technik und bedarf daher hier keiner ins einzelne gehenden Erläuterung.

Im Ergebnis werden die voneinander unabhängigen Axial- und Drehbewegungen der Spannkolbenstange 2 mit Hilfe dreier getrennter Druckmittelströme erzielt, die in einer festgelegten und bestimmten Reihenfolge auf die entsprechenden Kolben 3, 12 und 17 zur Einwirkung kommen. Als Druckmittel ist dabei Hydrauliköl bevorzugt, das von einer Pumpe über Ventile mit dem jeweils geeigneten Druck und zu passendem Zeitpunkt geliefert wird.

Der Betrieb des dargestellten Schwenkspanners gestaltet sich dann in folgender Weise.

In der Ausgangsstellung ist der Spannkolben 3 vollkommen eingefahren, und der Führungskolben 12 ist auf Anschlag gegen den Führungsring 11 ausgefahren. Die Führungsstange 10 ist mit dem Führungskolben 12 verbunden und befindet sich somit auch in ausgefahrener Stellung. In den Spannkolben 3 sind zwei Führungskugeln 8 eingebaut, die in der Führungsnut auf der Führungsstange 10 abrollen und den Spannkolben 3 führen. Die Führungsstange 10 wird gegen Verdrehung gesichert durch zwei weitere, im Führungsring 11 eingebaute Kugeln 22, die an dem Axialabschnitt 18 der Führungsnut der Führungsstange 10 abrollen. Der Führungsring 11 ist seinerseits gegen Verdrehung gesichert durch einen Stift 23, der je zur Hälfte seiner Länge im Gehäuse 6 und im Führungsring 11 sitzt.

Für den Betrieb werden der Lösekolben 17, der Spannkolben 3 und der Führungskolben 12 in geeigneter Reihenfolge mit Drucköl beaufschlagt. Dabei löst zunächst der Lösekolben 17 die Arretierelemente 15 von der Spannkolbenstange 2. Dann fährt der Spannkolben 3 geführt durch den Axialabschnitt 18 der Führungsnut der Führungsstange 10 die Spannkolbenstange 2 mit dem Spannarm 4 ohne Drehbewegung zum vollen Hub aus. In der ausgefahrenen Stellung des Spannkolbens 3 wird sodann der Führungskolben 12 mit Drucköl beaufschlagt; er fährt dadurch vom Führungsring 11 weg und nimmt dabei die Führungsstange 10 mit, so daß deren Führungsnut mit ihrem Schraubenwendelstück 7 in Eingriff mit den Führungskugeln 8 im Spannkolben 3 tritt und diesen ohne axiale Bewegung um 90⁰ verdreht. Bei dieser Drehbewegung des Spannkolbens 3 geht die Spannkolbenstange 2 mit, und der Spannarm 4 an deren freiem Ende erfährt eine Schwenkung um 90⁰ um die Achse 9 der Spannkolbenstange 2 als Schwenkachse bis in die in Fig. 1 gezeigte Vor-Spannstellung. Nunmehr wird der Spannkolben 3 auf seiner dem Spannarm 4 zugewandten Seite mit Drucköl beaufschlagt, und er fährt ein, bis der Spannarm 4 an dem einzuspannenden Objekt anliegt und dieses festspannt. Bei dieser abschließenden Bewegung bleibt die Führungsstange 10 in ihrer Stellung und sichert den entlang des Axialabschnitts 19 der Führungsnut geführten Spannkolben 3 gegen Verdrehung.

Damit ist der Spannvorgang beendet; das Entspannen und Rückfahren in die Ausgangsposition vollzieht sich in umgekehrter Reihenfolge.

Die Spannkolbenstange 2 kann mit Hilfe der Arretiereinrichtung 14 in jeder Stellung mechanisch gegen eine Axialverstellung gesichert werden. Diese Sicherung wird bei einem Druckausfall im Hydrauliksystem automatisch wirksam. Sobald nämlich der Öldruck im Entarretierzylinder 24 für den Lösekolben 17 abfällt, entspannt sich die Arretierfeder 16 und drückt die konisch geformten Arretierelemente 15 zwischen die Spannkolbenstange 2 und einen Konusring 25; gleichzeitig wird der Lösekolben 17 - in der Zeichnung nach links - zurückgedrückt. Die Reibungskräfte zwischen den Arretierelementen 15 und der Spannkolbenstange 2 ergeben eine zuverlässige mechanische Sicherung, die jede Bewegung der Spannkolbenstange 2 verhindert. Wird der Lösekolben 17 dann wieder mit Öldruck beaufschlagt, so drückt er die Arretierelemente 15 entgegen der Arretierfeder 16 wieder aus dem Konusring 25 heraus und löst damit die mechanische Sicherung an der Spannkolbenstange 2. Dabei wird die Arretierfeder 16 zusammengedrückt und so wieder vorgespannt, so daß ihre Sicherungsfunktion gewährleistet ist.

Durch in der Spannkolbenstange 2 eingebaute Stopfen 26 aus Kunststoff sind Fahrpositionen festgelegt, die mittels Näherungsschaltern 27 im Gehäuse 6 abgetastet werden können. Die Rückmeldung der jeweils erreichten Position erfolgt, sobald ein Stopfen 26 der Spannkolbenstange 2 auf die Höhe eines Näherungsschalters 27 kommt. Durch den Einbau entsprechend vieler Stopfen 26 und Näherungsschalter 27 läßt sich die jeweils gewünschte Anzahl von Fahrpositionen überwachen, wobei jeweils eine elektronische Hubrückmeldung vorgesehen werden kann, deren Signale dann beispielsweise in eine elektronische Steuerung für eine mit dem Schwenkspanner ausgestattete Bearbeitungsmaschine einbezogen werden können.

Insgesamt zeichnet sich der dargestellte Schwenkspanner durch hohe Betriebszuverlässigkeit und Flexibilität aus, die zum ersten ihre Ursache in dem unabhängig steuerbaren Ablauf der verschiedenen Bewegungen haben und zum zweiten durch die automatisch wirksam werdende Stillsetzung bei Druckausfall und die Möglichkeit elektronischer Hubüberwachung noch weiter gesteigert werden, wobei vor allem auch die mit einem ungewollten Lösen des festgespannten Objekts verbundenen Gefahren mit Sicherheit ausgeschaltet werden.

Zusammenfassend läßt sich ein Schwenkspanner gemäß der Erfindung in seiner bevorzugten Ausführungsform beschreiben als eine Vorrichtung, die zum Festlegen insbesondere eines Werkstücks oder eines Werkzeugs bei einer voll- oder halbautomatisch betreibbaren Bearbeitungsmaschine dienen kann, wobei zur Erzielung voneinander unabhängig ausführbarer Axial- und Schwenkbewegungen eines von einem Spannkolben über eine Spannkolbenstange betätigbaren Spannarmes im Verlaufe einer Führungsnut an einer drehfest gehaltenen Führungsstange der Reihe nach ein erster Axialabschnitt, ein Schraubenwendelstück und ein zweiter Axialabschnitt vorgesehen sind, die nacheinander mit wenigstens einer Führungskugel im Spannkolben oder in der Spannkolbenstange zusammenwirken und dabei für den Spannvorgang zuerst einen rein axialen Ausfahrhub von Spannkolbenstange und Spannarm ohne Drehbewegung, dann eine reine Verdrehung der Spannkolbenstange unter Schwenkung des Spannarmes um die Achse der Spannkolbenstange und schließlich einen wieder rein axialen Spannhub in der Einfahrrichtung der Spannkolbenstange auslösen, eine vor dem Beginn des Spannvorganges zu lösende Arretiereinrichtung mit einem gegen eine Arretierfeder arbeitenden Lösekolben für eine automatische Festlegung von Spannkolbenstange und Spannarm und damit für ein Festhalten des eingespannten Objekts auch bei einem Absinken des Druckmitteldruckes in der Betätigungshydraulik sorgt und längs des Weges der Spannkolbenstange angeordnete Näherungsschalter eine elektronische Eubrückmeldung für die Steuerung der Bearbeitungsmaschine ermöglichen.

## Patentansprüche

1. Schwenkspanner zum Festlegen eines Objekts an einem Träger und insbesondere zum Festspannen eines Werkstücks oder eines Werkzeugs an einer Bearbeitungsmaschine mit einem Spannzylinder, in dem auf einer drehfest gehaltenen Führungsstange ein mit einem Druckmittel beaufschlagbarer Spannkolben axial verschiebbar geführt ist, mit dem eine Spannkolbenstange fest verbunden ist, die an ihrem aus dem Spannzylinder herausragenden freien Ende einen Spannarm trägt und im Zuge der Verschiebung des Spannkolbens entlang der diesen unter Eintreten in einen Hohlraum in der Spannkolbenstange durchsetzenden Führungsstange außer einer Axialverstellung gemeinsam mit dem Spannkolben und dem Spannarm auch eine durch eine Schraubenwendel an der Führungsstange bestimmte Drehbewegung um ihre Achse erfährt, die den Spannarm um diese Achse schwenken läßt, dadurch gekennzeichnet, daß die Führungsstange (10) eine Führungsnut mit einem ersten Axialabschnitt (18) und einem zweiten Axialabschnitt (19) sowie einem diese verbindenden Schraubenwendelstück (7) aufweist, auf denen wenigstens eine im Spannkolben (3) oder in der Spannkolbenstange (2) gehaltene Führungskugel (8) abrollt, und daß die Führungsstange (10) ihrerseits unter Antrieb durch einen unabhängig vom Spannkolben (3) mit Druckmittel beaufschlagbaren Führungskolben (12) relativ zum Spannkolben (3) und zur Spannkolbenstange (2) in axialer Richtung verstellbar ist.

2. Schwenkspanner nach Anspruch 1, dadurch gekennzeichnet, daß die Führungsstange (10) in einem den Spannzylinder (5) von einem den Führungskolben (12) aufnehmenden Führungszylinder (13) trennenden Führungsring (11) drehfest geführt ist, der seinerseits in einem den Spannzylinder (5) und den Führungszylinder (13) in gegenseitiger axialer Verlängerung enthaltenden Gehäuse (6) festgelegt ist.

3. Schwenkspanner nach Anspruch 2, dadurch gekennzeichnet, daß die Führungsstange (10) im Führungsring (11) über darin vorgesehene und in den ersten Axialabschnitt (18) der Führungsnut an der Führungsstange (10) eingreifende Kugeln (22) gesichert ist.

4. Schwenkspanner nach Anspruch 2 oder 3, dadurch gekennzeichnet, daß bei voll eingefahrener Spannkolbenstange (2) der Spannkolben (3) und der Führungskolben (12) von entgegengesetzten Seiten her an dem Führungsring (11) anliegen und sowohl die Führungskugel (8) im Spannkolben (3) als auch die Kugeln (22) im Führungsring (11) in den ersten Axialabschnitt (18) der Führungsnut an der Führungsstange (10) eingreifen.

5. Schwenkspanner nach Anspruch 3 oder 4, dadurch gekennzeichnet, daß im Zuge der Axialverstellung der Führungsstange (10) durch den Führungskolben (12) gegenüber dem Spannkolben (3) die Führungskugel (8) mit dem Schraubenwendelstück (7) der Führungsnut an der Führungsstange (10) in Eingriff tritt, während die Kugeln (22) im Führungsring (11) im Eingriff mit dem ersten Axialabschnitt (18) der Führungsnut an der Führungsstange (10) verbleiben.

6. Schwenkspanner nach einem der Ansprüche 1 bis 5, dadurch gekennzeichnet, daß die Spannkolbenstange (2) außer mit der Führungsstange (10) mit einer sie umgreifenden Arretiereinrichtung (14) gekoppelt ist, die eine Bewegung des Spannkolbens (3) im Spannzylinder (5) erst nach ihrem Lösen durch einen Lösekolben (17) entgegen der Wirkung einer Arretierfeder (16) zuläßt.

7. Schwenkspanner nach Anspruch 6, dadurch gekennzeichnet, daß die Arretiereinrichtung (14) die Spannkolbenstange (2) außen umgebende und von der Arretierfeder (16) darauf aufpreßbare, durch den Lösekolben (17) jedoch wieder davon trennbare Arretierelemente (15) von konischer oder keilförmiger Ausbildung aufweist, die mit einem die Spannkolbenstange (2) mit Abstand umschließenden Konusring (25) zusammenarbeiten.

8. Schwenkspanner nach Anspruch 6 oder 7, dadurch gekennzeichnet, daß der Lösekolben (17) die Spannkolbenstange (2) in einem auf der dem Führungsring (11) abgewandten Seite des Spannkolbens (3) im Gehäuse (6) vorgesehenen Entarretierzylinder (24) in Form eines Ringkolbens umgibt.

9. Schwenkspanner nach einem der Ansprüche 1 bis 8, dadurch gekennzeichnet, daß an der Spannkolbenstange (2) wenigstens ein Stopfen (26) aus Kunststoff angeordnet ist, der mit wenigstens einem Näherungsschalter (27) in dem die Spannkolbenstange (2) aufnehmenden Gehäuse (6) für eine elektronische Eubrückmeldung zusammenwirkt.

10. Schwenkspanner nach einem der Ansprüche 6 bis 9, dadurch gekennzeichnet, daß der Entarretierzylinder (24), der Spannzylinder (5) und der Führungszylinder (13) derart an die Druckmittelversorgung anschließbar sind, daß für den Spannvorgang zunächst der Lösekolben (17), sodann der Spannkolben (3) in der Ausfahrrichtung der Spannkolbenstange (2), dann der Führungskolben (12) in der Ausfahrrichtung der Führungsstange (10) und schließlich der Spannkolben (3) iri der Einfahrrichtung der Spannkolbenstange (2) mit Druckmittel beaufschlagbar sind, wobei der Lösekolben (17) während der gesamten Zeitdauer der Speisung des Spannzylinders (5) und des Führungszylinders (13) mit Druckmittel druckmittelbeaufschlagt bleibt.
